# EUROPÄISCHE PATENTSCHRIFT

(11) **EP 0 505 769 B1**
(45) Veröffentlichungstag und Bekanntmachung des Hinweises auf die Patenterteilung: **07.12.1994**
(21) Anmeldenummer: 92103605.9
(22) Anmeldetag: 03.03.1992
(51) Int. Cl.: B41F 33/00

(54) **Verfahren zur Ermittlung der Flächendeckung einer Vorlage, insbesondere einer Druckplatte, sowie Vorrichtung zur Durchführung des Verfahrens**
Method for the determination of area coincidence of a master, in particular a printing plate, as well as a device for carrying out the method
Procédé de détermination du recouvrement de la surface d'un modèle, particulièrement une plaque, et dispositif pour exécuter ce procédé

(30) Priorität: 25.03.1991 DE 4109744
(43) Veröffentlichungstag der Anmeldung: 30.09.1992
(73) Patentinhaber: Heidelberger Druckmaschinen Aktiengesellschaft, D-69019 Heidelberg (DE)
(72) Erfinder: Huber, Werner, Dr., W-6914 Rauenberg (DE); Kipphan, Helmut, Prof. Dr., W-6830 Schwetzingen (DE)

(56) Entgegenhaltungen:
- EP-A- 0 095 606
- DE-A- 3 640 956

## Beschreibung

Die Erfindung betrifft ein Verfahren zur Ermittlung der Flächendeckung einer druckenden Vorlage, insbesondere einer Druckform einer Druckmaschine, vorzugsweise einer Offset-Druckmaschine, wobei durch optische Abtastung der Vorlage die örtliche Remission eines erfaßten Meßfeldes ermittelt wird, die druckenden Flächen gegenüber den nichtdruckenden Flächen der Vorlage unterschiedliche Farbe (Farbunterschied) aufweisen und die Vorlage eine von der Flächendeckung unabhängige, ortsabhängige, das Meßergebnis der Abtastung beeinflussende Inhomogenität aufweist.

Das erfindungsgemäße Verfahren eignet sich für die Ermittlung der Flächendeckung, also zur Bestimmung des prozentualen Anteils einer druckenden Fläche zur betrachteten Gesamtfläche. Es kann auf unterschiedlichen technischen Gebieten zum Einsatz gelangen. Mit ihm ist es möglich, zum Beispiel die Flächendeckung einer Druckvorlage zu bestimmen. Vorzugsweise ist jedoch vorgesehen, die Flächendekkung an einer Druckform einer Druckmaschine, insbesondere an der Druckplatte einer Offset-Druckmaschine vor dem Druckprozeß zu bestimmen, um Farbvoreinstellwerte für Farbdosierzonen des beziehungsweise der Farbwerke der Druckmaschine zu erhalten. Je genauer die Flächendeckung und damit die Farbvoreinstellwerte bestimmt werden konnen, um so schneller ist der Fortdruckzustand zu erzielen, wodurch Makulatur und Rüstzeiten verringert werden. Unter diesen Voraussetzungen lassen sich auch kleine Auflagenhöhen wirtschaftlich drucken.

Es ist bekannt, Flächendeckungen auf Druckplatten mittels optischer Remission zu messen. Dies erfolgt vorzugsweise zonal entsprechend der am Farbwerk der Druckmaschine einzustellenden Farbdosierzonen. Hierzu wird jede Zone der Druckplatte geeignet beleuchtet und das von der Druckplattenoberfläche zurückgestreute Licht von einem Meßkopf erfaßt. Vorzugsweise weist der Meßkopf eine Fotodiode zum Detektieren der Remission auf. Die gemessenen Intensitäten werden mit zuvor gemessenen Referenzintensitäten verglichen. Eine Referenzintensität stammt von einer sogenannten Volltonfläche, das heißt, einer Fläche, die eine Flächendeckung von 100% aufweist. Eine weitere Referenzintensität wird von einer beim Drucken nicht farbführenden, sogenannten Nullprozentfläche gebildet; ihre Flächendeckung ist also 0%. Die Volltonfläche und die Nullprozentfläche bilden zwei Extremwerte, die der Kalibrierung des Meßkopfes dienen. Vom Meßkopf abgegebene Signale, die auf einer zwischen den Extremwerten liegenden Flächendeckung beruhen, können aufgrund der Kalibrierung prozentual eingestuft werden, das heißt, die diesen Signalen entsprechenden prozentuale Flächendeckung läßt sich damit ermitteln. Bei der bekannten Methode ist es daher notwendig, zum Beispiel am Plattenrand im sujetfreien Bereich, die lokale Remission für eine Volltonfläche und eine Nullprozentfläche zu messen. Wird dann im Sujet die Flächendeckung ermittelt, so wird auf die am Plattenrand liegenden Referenzflächen bei der Bestimmung der Flächendeckung zurückgegriffen. Nachteilig ist, daß insbesondere sujetfreie Druckplattenflächen (Nullprozentflächen) eine lokal unterschiedliche Intensitätscharakteristik -im folgenden Inhomogenität genannt- aufweisen, so daß nicht an jeder Stelle der Druckplatte von der gleichen Referenz ausgegangen werden kann. Ideal wäre es, wenn man die Referenz im gleichen Meßfeld ermitteln könnte, in dem auch die Flächendeckung festgestellt werden soll. Da in diesem Meßfeld jedoch das Sujet liegt, kann dort -von Ausnahmen abgesehen- keine Vollton- beziehungsweise Nullprozentfläche liegen. Würde man diese dort erzeugen, so wiese das Druckbild an der Stelle einen Farbfleck beziehungsweise einen farbfreien Bereich auf. Dies ist nicht nur deshalb unsinnig, weil dadurch das Druckbild beschädigt wird, sondern führt auch zu einer Verfälschung der zugehörigen zonalen Flächendeckung.

Aufgrund der lokal verschiedenen Referenzintensitäten ist die Flächendeckung nur annähernd, nämlich innerhalb eines relativ breiten Toleranzbandes bestimmbar. Besonders kritisch ist die Nullprozentflächenreferenz, da diese gegenüber einer Volltonreferenz lokal wesentlich stärker variiert und bei gleicher Absolutgröße des Fehlers zu größeren relativen Fehlern führt.

Aus der DE-OS 36 40 956 ist ein Verfahren zur Ermittlung einer mittleren zonalen Flächendeckung bekannt, wobei eine zonale Abtastung der Druckform einer Druckmaschine mit einem Sensor erfolgt und eine Nullprozentreferenz aus dem Plattenrand beziehungsweise an einer Meßstelle mit maximaler Remission ermittelt wird. Anschließend erfolgt eine weitere Messung der Nullprozentreferenz mit zusätzlicher Filterung. Dann wird das Sujet der Druckplatte zonal vom Sensor abgefahren und die ermittelten Meßwerte auf die Filtertransmissionskurve normiert. Durch Mittelwertbildung aller normierten Meßwerte für die jeweilige Farbzone wird dann der Flächendeckungsgrad errechnet und daraus Farbvoreinstellwerte für die Druckmaschine gewonnen. Fehler, die sich aufgrund von Inhomogenitäten der Druckplattenoberfläche einstellen, wirken sich verfälschend auf das Meßergebnis aus.

Der Erfindung liegt daher die Aufgabe zugrunde, ein Verfahren sowie eine Vorrichtung zu schaffen, bei denen Inhomogenitäten der Vorlage, insbesondere der Druckform, berücksichtigt und damit die Genauigkeit des Meßergebnisses verbessert wird. Insbesondere ist vorgesehen, diese Inhomogenitäten von im wesentlichen sujetfreien Druckplattenoberflächenbereichen zu berücksichtigen, so daß die kritische Messung von kleinen Flächendeckungen entscheidend verbessert wird.

Diese Aufgabe wird erfindungsgemäß dadurch gelöst, daß von jedem Meßfeld mindestens zwei, entsprechend dem Farbunterschied spektral voneinander abweichende Remissionswerte ermittelt werden und daß die beiden Remissionswerte zur Separierung eines durch die Flächendeckung beeinflußten und eines durch die Inhomogenität beeinflußten Anteils des Meßergebnisses ausgewertet werden.

Die Druckform kann so gestaltet sein, daß die druckenden und/oder die nichtdruckenden Bereiche eingefärbt sind und zwar in der Weise, daß die druckenden beziehungsweise die nichtdruckenden Bereiche eine unterschiedliche Farbigkeit erhalten. Aufgrund der farblich unterschiedlichen Flächen und der spektralen Auswertung der Remission läßt sich an jedem betrachteten Meßfeld unterscheiden, ob eine Beeinflussung des Meßergebnisses durch eine Inhomogenität stattgefunden hat. Ist dies der Fall, liegt also eine Inhomogenität vor, so kann diese bestimmt und das Meßergebnis entsprechend korrigiert werden, so daß schließlich die tatsächlich vorliegende Flächendeckung des vorliegenden Meßfeldes ermittelbar ist. Das Meßergebnis ist damit sehr viel genauer, so daß sich im wesentlichen fehlerfreie Farbvoreinstellwerte für das beziehungsweise die Farbwerke einer Offset-Druckmaschine ermitteln lassen. Damit läßt sich der Fortdruckzustand nach einem Einrichten der Druckmaschine schneller erreichen.

Kurze Rüstzeiten und ein nur geringer Makulaturanfall sind die Folgen. Ein Einfärben der Druckform ist heute standardmäßig zur Sichtbarmachung des Sujets mehr oder weniger gegeben und erfolgt, zum Beispiel über die Farbgebung des Fotolacks, der die farbführenden Flächen der Druckform bildet. Dieses Einfärben wird nunmehr erfindungsgemäß speziell genutzt.

Insbesondere kann die Einfärbung -wie erwähnt- mit einem bereits auch schon heute von den Druckplattenherstellern verwendeten Diazolack erfolgen. Dieser derzeit unter anderem zur Sichtbarmachung des Sujet verwendete Fotolack wird somit auch erfindungsgemäß genutzt.

Erfindungswesentlich ist allerdings, daß durch das Einfärben ein Farbunterschied, also nicht nur eine Farbabstufung (zum Beispiel hellgrau-dunkelgrau) vorliegt.

Während es jedoch im Stand der Technik gleichgültig war, welche Farbe der Fotolack relativ zu einer nichtdruckenden Nullprozentfläche aufwies, muß erfindungsgemäß ein Farbunterschied zwischen den genannten Flächen bestehen. Im Stand der Technik reichte es aus, wenn zum Beispiel die Nullprozentflächen hellgrau und die druckenden, Fotolack aufweisenden Flächen dunkelgrau waren, da aufgrund dieses Farbtonunterschieds das Sujet erkennbar und auch die vorstehend erwähnte Intensitätsmessung zur Ermittlung der Flächendeckung möglich war. Eine kolorimetrische Messung kann dann jedoch nicht erfolgen. Dies ist jedoch ein wesentliches Element der vorliegenden Erfindung, damit Inhomogenitäten erkannt werden können. Bei dem bekannten Verfahren wurden Inhomogenitäten, zum Beispiel eine gegenüber dem Plattenrand im Bereich des Sujets liegende farblich dunklere Nullprozentfläche als mit einer Flächendeckung behaftetes Meßfeld angesehen, das heißt, die vorliegende Inhomogenität wurde falsch interpretiert, so daß Meßfehler unvermeidbar waren.

Erfindungsgemäß ist vorgesehen, daß zur Auswertung die Remission jedes Meßfelds aus folgenden Anteilen zusammengesetzt wird:
- der Remission der Volltonfläche gewichtet mit der zugehörigen Flächendeckung und
- der Remission der freien, also nicht druckenden beziehungsweise druckfreien so genannten Nullprozentfläche gewichtet mit dem restlichen Flächenanteil des Meßfelds und gewichtet mit einem Faktor, der die Inhomogenität beschreibt.

Vorzugsweise setzt sich das bei der optischen Abtastung ermittelte Meßergebnis aus zusammen, wobei
- S ein dem Meßergebnis entsprechendes Signal,
- V ein der Volltondichte entsprechendes Signal,
- fα die Flächendeckung,
- die Inhomogenität und
- H ein der Nullprozentfläche entsprechendes Signal ist.

Wie bereits erwähnt, ist es vorteilhaft, wenn die Flächendeckung zonal bestimmt wird und wenn aus den zonalen Flächendeckungswerten Farbvoreinstellwerte für Farbdosierzonen eines Farbwerks der Druckmaschine ermittelt werden.

Nach einer Weiterbildung der Erfindung wird ein zusätzlicher, dritter, spektral abweichender Remissionswert von jedem Meßfeld ermittelt, der eine örtliche Änderung der Remission einer druckenden, also Druckfarbe führenden beziehungsweise bedruckten Fläche, insbesondere Volltonfläche, berücksichtigt. Hierdurch lassen sich Inhomogenitäten innerhalb der Volltonflächen ermitteln und bei der Messung eliminieren. Allerdings sind diese auf Inhomogenitäten von Volltonflächen beruhenden Fehler sehr viel kleiner als bei Nullprozentflächen, so daß zwar eine weitere Verbesserung der Genauigkeit des Meßergebnisses erzielt wird, die jedoch nicht so gravierend wie bei den Nullprozentflächen beziehungsweise Flächen mit geringer Flächendeckung ist.

Besonders gute Ergebnisse lassen sich erzielen, wenn das Sujet eine relativ geringe globale Flächendeckung aufweist, da dann die Eliminierung der Inhomogenitätsfehler entsprechend deutlich wird. Bei Vorlagen mit global hoher Flächendeckung kann es daher vorteilhaft sein, daß das Meßergebnis einer spektral unabhängigen optischen Erfassung der Flächendeckung mit berücksichtigt wird. Dies bedeutet also, daß sowohl nach dem erfindungsgemäßen Verfahren als auch nach dem bekannten Verfahren des Standes der Technik die Flächendeckungen ermittelt und die Ergebnisses beider Verfahren bei der endgültigen Bestimmung der Flächendeckung verwendet werden. Weist die Druckform keinen Farbunterschied, sondern nur Farbstufungen (zum Beispiel grau in grau) auf, so kann mit der erfindungsgemäßen Vorrichtung jedoch stets noch nach dem bekannten, erwähnten, sogenannten Ein-Filter-Verfahren gearbeitet werden.

Zur Verbesserung der Bestimmung der Flächendeckung kann es vorteilhaft sein, bei der Ermittlung der Inhomogenität eines Meßfeldes die Inhomogenitäten benachbarter Meßfelder und primär ermittelter Flächendeckung (nach dem oben beschriebenen sogenannten Zwei-Filter-Verfahren) zur Glättung heranzuziehen. Hierdurch wird der Umstand berücksichtigt, daß sich die Inhomogenitäten zumeist zwischen benachbarten Meßpunkten nicht sprunghaft, sondern stetig ändern, so daß "Ausreißer" aufgrund von Meßfehlern oder dergleichen keine gravierenden Auswirkungen haben. Insofern ist es vorteilhaft, wenn zunächst durch Bestimmung der Inhomogenitäten der gesamten Vorlage (insbesondere Druckplatte) eine örtliche Inhomogenitätsverteilung bestimmt wird. Hieraus läßt sich dann eine vorläufige Pseudonullprozentreferenz an jedem Punkt ermitteln. "Pseudo" deshalb, weil diese Nullprozentreferenz nur indirekt ermittelt wurde, da ja das Sujet nicht "entfernt" werden kann und "vorläufig" deshalb, weil die so gewonnenen Pseudonullprozentreferenzen anschließend durch Glättung, Gewichtung oder Bewertung mittels jedem betrachteten Punkt benachbarter Inhomogenitäten korrigiert werden, so daß schließlich eine endgültige Pseudonullprozentreferenz für jedes Meßfeld vorliegt. Damit kann dann die endgültige Bestimmung der jeweiligen lokalen Flächendeckung erfolgen.

Die Erfindung betrifft ferner eine Vorrichtung zur Ermittlung der Flächendeckung, insbesondere zur Durchführung des beschriebenen Verfahrens, mit mindestens einem, die Vorlage optisch abtastenden Meßkopf, der einen Remissions-Lichtempfänger mit Filteranordnung aufweist, so daß aufgrund unterschiedlicher Filterung von jedem optisch abgetasteten Meßfeld mehrere spektral verschiedene Meßergebnisse erzielt werden können. Die Filteranordnung kann mehrere Filter aufweisen, so daß bei jeder Messung ein anderes Filter verwendbar ist. Es kann jedoch auch derart vorgegangen werden, daß eine der Messungen ohne Filter und eine andere oder mehrere andere mit Filter erfolgen. Ferner ist es möglich, daß der Remissions-Lichtempfänger mehrere lichtempfindliche Elemente aufweist, denen die Remission über die entsprechenden Filter zugeleitet wird. Dies hat den Vorteil, daß gleichzeitig mehrere Messungen durchgeführt werden können. Alternativ ist es auch denkbar, daß der Remissions-Lichtempfänger nur ein lichtempfindliches Element aufweist und daß in dessen Strahlengang die Filter einschwenkbar sind. Im letzten Fall können die verschiedenen Messungen jedes Meßfeldes jedoch dann nur nacheinander durchgeführt werden.

Vorzugsweise ist vorgesehen, daß der Meßkopf einen Strahlteiler aufweist, der die Remission einer ersten Fotodiode direkt, also ohne zusätzliche Filterung, und einer zweiten Fotodiode über ein die Filteranordnung bildendes Filter zuleitet. Gleichzeitig kann somit die Remission eines Meßfeldes auf spektral unterschiedliche Weise gemessen werden.

Nach einer Weiterbildung der Erfindung ist vorgesehen, daß der Meßkopf einen weiteren Strahlteiler aufweist, der die Remission einer dritten Fotodiode über ein weiteres Filter zuleitet. Damit erhält die erste Fotodiode die Remission ungefiltert, die zweite Fotodiode über ein Filter und die dritte Fotodiode über das weitere Filter, das sich vom ersten Filter in seiner Filtercharakteristik unterscheidet.

Um die gesamte Vorlage, insbesondere das Sujet der Druckform in kurzer Zeit flächendeckend erfassen zu können, sind vorzugsweise mehrere Meßköpfe nebeneinander angeordnet, wobei die Meßköpfe relativ zur Vorlage verfahrbar sind. Alternativ können die Meßköpfe auch ortsfest angeordnet sein und die Vorlage bewegt werden. Vorzugsweise ist die Reihe der Meßköpfe derart lang, daß die Sujet-Länge beziehungsweise die Sujet-Breite vollständig erfaßt wird. Entweder sind die Meßköpfe in Druckrichtung der Druckform verfahrbar oder aber quer zur Druckrichtung. Alternativ ist es jedoch auch möglich, daß zum Beispiel ein oder mehrere Meßköpfe zur optischen Abtastung auf mäanderförmiger Bahn über die Druckform oder bei Hin- und Rücklauf durch Verschieben der Sensoranordnung unterschiedliche Teilflächen der Druckform erfassen.

Das beziehungsweise die Filter können vorzugsweise als Kantenfilter oder als Tristimulusfilter ausgebildet sein bei besonderer Beachtung ihres gegenseitigen Verlaufes.

Alternativ ist es jedoch auch möglich, die Filterfunktion durch eine spektroskopische Erfassung der Remission mittels zum Beispiel eines Spektralfotometers vorzunehmen und eine nachgeschaltete rechnergestützte Zusammenfassung benachbarter Wellenlängenintervalle zu bilden.

Nach einer Weiterbildung der Erfindung ist es auch möglich, anhand der Referenzsignale für die Vollton- und die Nullprozentflächen zu erkennen, welcher Plattentyp (das heißt, von welchem Hersteller beziehungsweise aus welchem Material) eingesetzt wird. Insofern läßt sich mit Hilfe der erfindungsgemäßen Vorrichtung auch eine Druckplattenkennung durchführen. Dabei ist es auch möglich, nach Erkennung einer Platte die zu erwartenden Inhomogenitäten von vornherein näherungsweise zu berücksichtigen, das heißt, die charakteristischen Daten über diese Inhomogenitäten werden gespeichert und bei einem neuen Einsatz dieser Plattentypen benutzt. Dies ermöglicht beispielsweise eine plattenspezifische Auswertung des Meßergebnisses mit einem einfacheren Algorithmus.

Die Figuren veranschaulichen die Erfindung anhand von Ausführungsbeispielen und zwar zeigt:
Figur 1 eine Vorrichtung zur Ermittlung der Flächendeckung einer Druckplatte für eine Offset-Druckmaschine,
Figur 2 eine Draufsicht auf die Vorrichtung gemäß Figur 1,
Figur 3 eine Draufsicht auf eine Variante entsprechend der Darstellung in Figur 2,
Figur 4 ein mit Remissions-Lichtempfänger versehener Meßbalken der Vorrichtung gemäß Figur 1,
Figur 5 eine Prinzipzeichnung zur Verdeutlichung der Remission,
Figur 6 einen Querschnitt durch den Meßbalken der Figur 4 mit zwei Remissionslichtempfängern,
Figur 7 ebenfalls einen Querschnitt durch den Meßbalken nach einem anderen Ausführungsbeispiel,
Figur 8 den Remissions-Lichtempfänger in perspektivischer, geöffneter Darstellung,
Figur 9 einen Längsschnitt durch den Remissions-Lichtempfänger,
Figur 10 ein Beispiel der spektralen Transmission der beiden in dem Meßkopf der Figur 9 verwendeten Filter,
Figur 11 ein Diagramm der Remissionen verschiedener Flächendeckungen einer Druckplatte einer Offset-Druckmaschine in Abhängigkeit der Flächendeckung,
Figur 12 ein Diagramm der Signale eines Zwei-Filter-Meßkopfes, wobei das Diagramm den mathematischen Hintergrund des erfindungsgemäßen Verfahrens verdeutlicht und
Figur 13 mehrere Diagramme zur Verdeutlichung des k_{f}-Kriteriums.

Die Figur 1 zeigt eine Vorrichtung, mit der die zonale Flächendeckung einer Vorlage, insbesondere einer Druckplatte einer Offset-Druckmaschine ermittelt werden kann.

Die Vorrichtung weist einen pultförmigen Meßtisch 1 auf. Auf den Meßtisch 1 wird eine zu messende Druckplatte 2 aufgelegt und vorzugsweise durch Unterdruck pneumatisch gehalten. Hierzu sind entsprechende Saugkanäle in dem Meßtisch 1 vorgesehen. Am Meßtisch 1 ist ein Meßbalken 3 verfahrbar gelagert. Betrachtet man die Figuren 2 und 3, so ist ersichtlich, daß der Meßbalken in den Richtungen des Doppelpfeils 4 verfahrbar ist. Unter der Annahme, daß der Pfeil 5 die Druckrichtung der auf dem Meßtisch 1 gehaltenen Druckplatte 2 angibt, ist der Meßbalken 3 somit quer zur Druckrichtung verschiebbar.

Nach einem anderen, nicht dargestellten Ausführungsbeispiel ist es jedoch auch möglich, daß der Meßbalken 3 gegenüber dem Ausführungsbeispiel der Figuren 1 bis 3 um 90 versetzt angeordnet ist, so daß er in beziehungsweise entgegen der Druckrichtung verschoben werden kann.

Auf dem Meßtisch sind ferner nicht näher dargestellte Bedien- und Anzeigefelder 6 vorgesehen. Ferner kann auf dem Meßtisch oder der Druckplatte ein Eichstreifen 7 (Figur 2) beziehungsweise ein Eichfeld 8 (Figur 3) vorgesehen sein.

Die für die Eichung notwendige Vollton-Referenzfläche kann -wie erwähnt- am Plattenrand liegen, und es ist möglich, die Vollton-Referenzfläche zum Beispiel durch Aufschieben einer Eichfeldmaske zur Verfügung zu stellen; dies würde unter Umständen die Herstellung der Druckplatte vereinfachen.

Die Figur 4 zeigt beispielhaft den Meßbalken 3 in schematischer Darstellung. Dieser weist zwei Lichtquellen 9 auf, die vorzugsweise als Leuchtstofflampen ausgebildet sind. In Längsrichtung des Meßbalkens 3 sind reihenförmig eine Vielzahl von Meßköpfen 10 etwa zwischen den beiden Leuchtstofflampen angeordnet. In der Figur 4 ist lediglich ein Meßkopf detailliert dargestellt. Bei Verwendung nur eines Meßkopfes ist dieser in Längsrichtung des Meßbalkens verschiebbar angeordnet, so daß die Druckplatte zum Beispiel mäanderförmig vollständig abgetastet werden kann. Insgesamt können auch zum Beispiel 32 Meßköpfe reihenförmig nebeneinanderliegend angeordnet sein, deren optisches Gesichtsfeld durch ein Blendenrost 11 zum Beispiel auf 32,5 . 32,5 mm² begrenzt ist. Unter der Annahme, daß diese Gesichtsfeldlänge der Breite einer Farbzone der (nicht dargestellten) Offset-Druckmaschine entspricht, kann somit in einer Stellung des Meßbalkens 3 eine Zone der Druckplatte 2 erfaßt werden. Wird der Meßbalken nach dem Erfassen dieser Zone um das Maß einer Zone verlagert, so kann anschließend die angrenzende Zone optisch abgetastet werden. Jede einzelne Zone ist in eine entsprechende Anzahl von Meßfeldern 12 unterteilt, die den Öffnungen des Blendenrosts 11 entsprechen. Im genannten Ausführungsbeispiel sind zum Beispiel 32 Meßköpfe und somit auch 32 Meßfelder 12 je Meßbalkenstellung vorgesehen.

Bevor auf den genaueren konstruktiven Aufbau des Meßbalkens 3 eingegangen werden soll, wird anhand der Figur 5 die mit dem Meßtisch 1 durchführbare Remissionsmessung verdeutlicht. Das von den in Figur 4 dargestellten Lichtquellen 9 einfallende Licht 13 gelangt auf die Oberfläche der Druckplatte 2, die -je nach Flächendeckung- mit einer entsprechenden Vielzahl von Rasterpunkten oder Vollflächenanteilen 14 bestimmter Größe versehen ist. Entsprechend der vorhandenen Flächendeckung wird das einfallende Licht 13 von der Oberfläche der Druckplatte 2 in spektral unterschiedlicher Weise reflektiert. Dieses reflektierte Licht 15 passiert gegebenenfalls ein Filter 16 (hierauf wird noch näher eingegangen) und gelangt dann zu einem Remissions-Lichtempfänger 17, der sich im jeweils zugehörigen Meßkopf 10 befindet.

Die Figur 6 verdeutlicht den konstruktiven Aufbau des Meßbalkens 3. Dieser weist ein Gehäuse 18 auf, in dem die Meßköpfe 10 untergebracht sind. Die beiden Lichtquellen 9 befinden sich ebenfalls in dem Gehäuse 18 und sind gegenüber den Meßköpfen 10 mit lichtundurchlässigen Wandungen 19 abgeschirmt. In Richtung auf die Meßfelder 12 sind als Blenden ausgebildete Lichtaustrittsöffnungen 20 vorgesehen, die zum Beispiel mit Streuscheiben 21 versehen sind. Durch die Streuscheiben 21 wird ein diffuses Licht auf die abzutastende Vorlage gestrahlt.

Die beiden Ausführungsbeispiele der Meßbalken 3 in den Figuren 6 und 7 unterscheiden sich durch eine abweichende Ausbildung der Meßköpfe 10. Zunächst sei auf den Meßkopf 10 des Ausführungsbeispiels der Figur 7 eingegangen. Er weist ein Gehäuse 22 auf, das an seinem unteren Ende mit einer Lichteintrittsöffnung 23 versehen ist. Gegebenenfalls kann dort und/oder vor den Fotodioden 24, 25, 26 noch eine Optik vorgesehen sein. Jeder Meßkopf 10 weist einen Remissions-Lichtempfänger 17 auf, der im Ausführungsbeispiel der Figur 7 aus drei Fotodioden 24, 25 und 26 besteht. Innerhalb des Gehäuses 22 sind zwei Strahlteiler 27 und 28 angeordnet. Die Ausbildung ist so getroffen, daß das in die Lichteintrittsöffnung 23 einfallende remittierte Licht zunächst auf den Strahlteiler 27 trifft und dort derart geteilt wird, daß ein Anteil auf die Fotodiode 24 gelangt. Der übrige Teil tritt entlang der optischen Achse 29 durch den Strahlteiler 27 hindurch und gelangt zum Strahlteiler 28. Hier erfolgt eine Aufteilung derart, daß ein Anteil zur Fotodiode 25 und ein den Strahlteiler 28 durchdringender Anteil zur Fotodiode 26 gelangt. Der Fotodiode 25 ist ein Filter 30 und der Fotodiode 26 ein Filter 31 vorgeschaltet. Das vom Strahlteiler 27 der Fotodiode 24 zugeleitete Licht passiert kein Filter. Allerdings ist auch ein Ausführungsbeispiel möglich, bei dem auch dort ein Filter vorgesehen ist, dies insbesondere auch dann, wenn eine Anpassung des Signalpegels vorgenommen werden soll. Unabhängig davon, ob zwei Filter 30, 31 und kein weiteres oder noch ein drittes Filter vorgesehen sind, handelt es sich definitionsgemäß bei dem Meßkopf 10 der Figur 7 um einen Drei-Filter-Meßkopf (sofern kein drittes Filter vorgesehen ist, kann die spektrale Empfindlichkeit der Fotodiode 24 als Filter angesehen werden).

Das Ausführungsbeispiel der Figur 6 unterscheidet sich im Hinblick auf den Meßkopf 10 dadurch vom vorgenannten Ausführungsbeispiel, daß nur zwei Fotodioden, nämlich die Fotodiode 24 und die Fotodiode 25 vorgesehen sind. Die Fotodiode 25 liegt nicht mehr an der Seite des Gehäuses 22, sondern am Kopfende. Es ist auch nur ein Strahlteiler 27 vorgesehen. Das durch die Lichteintrittsöffnung 23 einfallende Licht gelangt ungefiltert zur Fotodiode 24 und -aufgrund des Strahlteilers 27- anteilmäßig auch zur Fotodiode 25, wobei dabei das Filter 30 passiert wird. Entsprechend dem zuvor erwähnten Ausführungsbeispiel kann auch der Fotodiode 24 ein Filter vorgeschaltet sein. Beim Ausführungsbeispiel der Figur 6 handelt es sich um einen Zwei-Filter-Meßkopf (auch wenn nur ein Filter 30 vorgesehen ist; entsprechend der verwendeten Terminologie kann die spektrale Empfindlichkeit der Fotodiode 24 auch als Filter angesehen werden).

Wesentlich ist, daß die spektrale Transmission der einzelnen Filter 30,31 (beziehungsweise des dritten, der Fotodiode 24 zugeordneten Filters) unterschiedlich ist. Dies kann insbesondere der Figur 10 entnommen werden, die die Filtercharakteristik des Filters 30 beziehungsweise 31 zeigt (die entsprechenden Bezugszeichen sind den zugehörigen Kennlinien zugeordnet).

Die Figuren 8 und 9 verdeutlichen nochmal den Aufbau des Drei-Filter-Meßkopfes 10.

Eine weitere nicht dargestellte Ausführungsform besteht darin, daß der Meßkopf nur eine Fotodiode mit einem mit mehreren verschiedenen Filtern versehenes Filterrad aufweist.

Bevor nunmehr näher auf die Erfindung eingegangen werden soll, wird zunächst die bekannte Methode zur Ermittlung der Flächendeckung einer Druckplatte erläutert, da dann die gegenüber der Erfindung bestehenden Unterschiede deutlicher werden.

Wie bereits erläutert, werden die Flächendeckungen beziehungsweise die zonalen Flächendeckungen auf Druckplatten über die optische Remission gemessen. Dabei macht man sich zunutze, daß zur Sichtbarmachung des Sujets die im Druck farbführenden Stellen vom Druckplattenhersteller mittels eines Fotolacks eingefärbt sind beziehungsweise sich farblich von den farbführenden Flächen unterscheiden. Die Remission einer Meßstelle (Meßfeld 12) mit einer bestimmten Flächendeckung setzt sich aus zwei Komponenten zusammen:
- der Remission des lokalen Volltonflächenanteils gewichtet mit der Flächendeckung und
- der Remission des lokalen nichtdruckenden sogenannten Nullprozentflächenanteils gewichtet mit dem Komplement der Flächendeckung.

Das am Remissions-Lichtempfänger 17 der Figur 5 empfangene Signal ist dann

Dabei ist Φ₀ das Spektrum des einfallenden Lichtes, β die Remission des Meßfelds 12, ₇ die Transmission eines Filters, S_{E} die spektrale Empfindlichkeit der Fotodiode und die Wellenlänge. Die Integrationsgrenzen λ₁ und X₂ liegen typischerweise im sichtbaren Bereich beziehungsweise sind den spektralen Verläufen der einzelnen Terme angepaßt. Insbesondere bei niedrigen Flächendeckungen tritt bei den bekannten Verfahren jedoch der Nachteil auf, daß sich Meßfehler einstellen. Dies ist hauptsächlich darauf zurückzuführen, daß die freie Druckplattenoberfläche optisch inhomogen ist: Die auf einer Nullprozentfläche gemessene Remission kann sich lokal unterscheiden, das heißt, sie stimmt möglicherweise nicht mit der am Plattenrand gemessenen Nullprozentreferenzremission überein.

Die obengenannte Gleichung zeigt, daß das empfangene Signal S von mehreren Parametern abhängig ist. Daraus wird deutlich, daß die spektrale Empfindlichkeit durch Verwendung unterschiedlicher Filter, das heißt, ₇ variabel, Φ und S_{E} konstant oder aber auch durch unterschiedlich einfallendes Licht, das heißt, Φ variabel τ und S_{E} konstant oder schließlich durch eine unterschiedliche spektrale Empfindlichkeit der verwendeten Fotodioden des Remission-Lichtempfängers, das heißt, S_{E} variabel, τ und Φ konstant erzielt werden kann.

Im folgenden wird auf das Verfahren mit unterschiedlichen Filtern τ eingegangen.

Das Signalmodell der bekannten Methode, die auch als Ein-Filter-Methode (mit einem Ein-Filter-Meßkopf) bezeichnet wird (auch wenn kein Filter vorhanden ist, kann die zur Auswertung verwendete Fotodiode aufgrund spektraler Empfindlichkeit als Filter angesehen werden) lautet: mit S als gemessenem Signal, H als Nullprozentreferenz, V als Volltonreferenz sowie fₒ als Flächendekkung.

Bei dem bekannten Verfahren geht man davon aus, daß die gemessene Remission nur von den Rasterpunkten beziehungsweise von Volltonflächen beeinflußt wird; das Signal S ist also nur von der Flächendeckung fₒ abhängig. Die bereits erwähnten Inhomogenitäten werden also nicht berücksichtigt und gehen fehlerhaft als Flächendeckung ein.

Als Flächendeckung fₒ ergibt sich dann der Wert: Eine Berücksichtigung einer Inhomogenität kann bei dem bekannten Verfahren jedoch dann erfolgen, falls S größer als H gemessen wird, da daraus eine negative Flächendeckung resultiert, was physikalisch nicht möglich ist. Insofern kann hier eine, wenn auch nur unvollkommene Korrektur angebracht werden. Es gibt jedoch keine Möglichkeit, zuverlässig die lokale Nullprozentreferenz im Meßfeld 12 des Sujets selbst zu bestimmen. Vielmehr wird die der entsprechenden Zone zugeordnete Nullprozentreferenz am Rande der Druckplatte gemessen und dann für die gesamte Zone verwendet. Für sämtliche Zonen werden also die entsprechenden zugehörigen Referenzen am Plattenrand gemessen; sie können dann nur global innerhalb der zugehörigen Zone benutzt werden. Die lokale Nullprozentreferenz des jeweils zugehörigen Meßfeldes 12 läßt sich nach der bekannten Methode nicht näherungsweise ermitteln.

Im vorstehenden wird der Hauptmangel der bekannten Ein-Filter-Methode deutlich; die korrekte Formel für die lokale Flächendeckung lautet nämlich: dabei ist s die Sensornummer (Nummer des entsprechendes Meßkopfes 10) und z die Zonennummer. Tatsächlich benutzt man im Stand der Technik in Ermangelung einer lokalen Referenz jedoch:
s = 0 bedeutet die zonale Referenz.
V(0,0) bedeutet eine für alle Zonen global gültige einzige Meßstelle.

Während die fehlenden lokalen Referenzen für die Volltonreferenz noch akzeptiert werden kann, da bei Volltonflächen nur geringe Inhomogenitäten auftreten, trifft dies für die Nullprozentreferenz nicht zu. Es gilt:

Dies bedeutet, daß die lokale Referenz H(s,z) i.a. nicht mit der zonalen Referenz H(0,z) übereinstimmt.

Erfindungsgemäß ist für eine verbesserte Messung vorgesehen, daß die lokalen Referenzen ermittelt werden, man also nicht mit einer Plattenrandreferenz arbeitet und diese jeweils unterschiedlichen Meßfeldern der zugehörigen Zone zuordnet.

Bei der erfindungsgemäßen Zwei-Filter-Methode (die mit einem Zwei-Filter-Meßkopf 10 durchgeführt wird), wird die lokale Nullprozentreferenz näherungsweise innerhalb der Meßfelder 12 des Sujets der Druckplatte 2 bestimmt. Dies erfolgt aufgrund eines Modells. Grundannahme ist dabei, daß die spektrale Veränderung der lokalen Nullprozentreferenz relativ zur zonalen Nullprozentreferenz durch einen Skalar 1 - y beschrieben werden kann. Dieser Ansatz bedeutet in bezug auf die tatsächlichen Verhältnisse, daß die lokale Referenz heller oder dunkler sein kann als die zonale Referenz, farblich aber gleich sein muß. Das Signalmodell lautet erfindungsgemäß: wobei mit y die Inhomogenität bezeichnet wird. Ferner kann eine sogenannte Pseudoreferenz H^{*} definiert werden. Sie ergibt sich zu:

Die Pseudoreferenz H^{*} (s,z) läßt sich für jede Meßstelle (für jedes Meßfeld 12) berechnen. Damit ist sie lokal. "Pseudo" heißt die Referenz deshalb, weil es nicht die tatsächliche Referenz ist, da sich das Sujet nicht zu Meßzwecken "entfernen" läßt, sondern sie ist (lediglich) eine zur zonalen Referenz spektral ähnliche. Es gilt daher:

Für die beiden Unbekannten fₒ und γ müssen pro Meßfeld 12 zwei Signale gemessen werden. Dies ist mit den beiden Fotodioden 24 und 25 und aufgrund der spektralen Unterscheidung durch das Filter 30 möglich. Für die Berechnung der Flächendeckung ergibt sich dann analog zu der aus dem Stand der Technik bekannten Formel:

Anhand der Figur 12 soll das erfindungsgemäße Verfahren durch einen zweidimensionalen Signalraum verdeutlicht werden. Voraussetzung für die praktische Messung ist, daß sich die druckenden Flächen der Druckplatte 2 farblich gegenüber den nichtdruckenden Flächen unterscheiden. Es sei zum Beispiel davon ausgegangen, daß es sich um eine Aluminium-Druckplatte handelt, deren nichtdruckende Flächen (anodisch oxidiertes Aluminium) grau sind und daß ein blauer Fotolack (Diazolack) verwendet wird, der sich auf den druckenden Flächen befindet. Da der Meßkopf 10 zwei Fotodioden 24 und 25 aufweist, werden pro Meßfeld zwei Signale aufgenommen, die auf der Ordinate beziehungsweise Abszisse des Koordinatensystems der Figur 12 dargestellt sind. Es handelt sich dabei einmal um das Signal eines Filters 1 -zum Beispiel für kurzwelligen Bereich durchlässig- (dies sei das Signal der Fotodiode 24, die -wie bereits erläutert- entweder ein Filter haben kann oder auch keins) sowie um das Signal des Filters 2, welches zum Beispiel in vorteilhafter Weise zu Filter 1 komplementäres Licht durchläßt, das von der Fotodiode 25 aufgenommen wird. Mit V₁ und V₂ sind die Signale der Fotodioden 24 und 25 bezeichnet, die von einer Volltonfläche (Volltonreferenz) abgenommen worden sind. Mit den Signalen H₁ und H₂ ist die zonale Nullprozentreferenz gekennzeichnet. Auf die Kalibrierung des Fotodiodenpaars wird nachfolgend noch näher eingegangen. Mit S₁ und S₂ wird das von dem Meßkopf 10 erfaßte Signal an dem momentan lokal erfaßten Meßfeld 12 bezeichnet. Die aufgenommenen Signale führen im zweidimensionalen Signalraum zu den Vektoren V,S und H. Erfindungsgemäß muß der Vektor H^{*}, das heißt also, der die Inhomogenitäten berücksichtigende Vektor die gleiche Richtung wie der Vektor H haben. Wird der Vektor H soweit verlängert, daß er die Verlängerungsgrade der Endpunkte der Vektoren V und S schneidet, so ergibt sich der Endpunkt des Vektors H^{*.} Dieser läßt sich wiederum in H₁ und H₂^{*} zerlegen. Der Abstand der Endpunkte der Vektoren H und H^{*} gibt also die Korrekturgröße an, die die Inhomogenitäten berücksichtigt. Entsprechend dem Signalmodell der Figur 12 liegen also die Vektoren H*,V und S auf einer Geraden.

Das Ausführungsbeispiel der Figur 12 kann als 2-dimensionaler Farbraum angesehen werden, wobei der Winkel beispielsweise eines aus den Signalen "Filter 1 beziehungsweise "Filter 2" gebildeten Vektors S bezüglich der Achsen als Farbigkeit und die Länge des Vektors S als Intensität interpretiert werden kann. Die Signale "Filter 1 und "Filter 2" entstehen durch die spektral unterschiedlichen Fotodioden 24 und 25. Würde beispielsweise Filter 1 im kurzwelligen Spektralbereich messen und hätte die Meßfläche 12 beispielsweise einen höheren kurzwelligen Blauanteil, so würde der zugehörige Signalvektor oberhalb des in der Figur 12 angezeigten Vektors S liegen, da die Intensität hinter dem kurzwelligeren Filter höher wäre.

Deutlich wird aus der Figur 12 erkennbar, daß die Nullprozentreferenz skalierbar ist. Dies bedeutet, daß der Vektor H für Inhomogenitäten γ < 0 zu verlängern oder für Inhomogenitäten γ > 0 zu verkürzen ist.

Mit dem sogenannten k_{f}-Kriteriums kann geprüft werden, ob die vorliegende Druckplatte "spektral" nach Art des erfindungsgemäßen Verfahrens überhaupt meßbar ist. Das k_{f}-Kriterium ist definiert als: Dabei gibt z die Zonennummer und i = j einen Signalindex an. Das k_{f}-Kriterium ist umso mehr von Eins verschieden, je mehr sich die Volltonreferenz farblich von der Nullprozentreferenz unterscheidet (immer bezogen auf die benutzten Filter). Das k_{f}-Kriterium wird zunächst zonal berechnet und dann der Mittelwert benutzt. Die Signale Vᵢ und Hᵢ müssen so unterschiedlich sein, daß für eine tolerierbare Fehlerempfindlichkeit der erfindungsgemäßen Zwei-Filter-Methode ein k_{f} von (erfahrungsgemäß) mindestens 1,1 erreicht werden sollte. Wird dies nicht erreicht, so wird ausschließlich nach der bekannten Ein-Filter-Methode ausgewertet.

Anhand der Figur 13 ist dieses k_{f}-Kriterium geometrisch verdeutlicht. Für die drei möglichen Kombinationen sind im Signalraum die Produkte Hᵢ · Vj beziehungsweise Hⱼ · Vᵢ als schraffierte Flächen dargestellt. Der Wert des k_{f}-Kriteriums entspricht dem maximalen Quotienten dieser Flächenpaare. Damit wird die dynamische und spektrale Meßbarkeit (verkörpert durch den Differenzvektor H - V beziehungsweise den Winkel zwischen beiden Vektoren) berücksichtigt. Bei der Verwendung von drei Dioden und zwei Filtern wird die Kombination des Paares der Filter mit dem größten k_{f}-Wert ausgewählt.

Erfindungsgemäß ist also vorgesehen, daß gemäß der spektralen Auswirkung die Inhomogenität von einer durch die Flächendeckung bewirkten Änderung unterschieden werden kann.

### Zur Kalibrierung (Eichung) der Anordnung wird wie folgt vorgegangen:

Der Meßbalken 3 wird über eine Eichfläche gefahren, welche entweder getrennt von der Druckplatte 2 ebenfalls auf dem Meßtisch 1 liegt (dann aber genau von demselben Plattentyp sein muß wie die verwendete Druckplatte 2), oder aber vorteilhaft in die Druckplatte 2 integriert ist. Diese Eichfläche besteht zum Beispiel für jede Zone zur Hälfte aus einer Volltonfläche und zur anderen Hälfte aus einer Nullprozentfläche, die jeweils groß genug sind, um das optische Gesichtsfeld der Fotodioden 24 und 25 vollständig auszufüllen. Es wird dann die Intensität des remittierten Lichtes auf jeder der beiden Referenzflächen gemessen. Dies liefert die Daten H(O,z) für die Nullprozentfläche und V (0,z) für die Volltonfläche, welche für die spätere Auswertung gespeichert werden.

Anschließend wird dann der Meßlauf vorgenommen, wobei aufgrund des Signalmodells für jedes Meßfeld (Meßstelle) die lokale Flächendeckung fₒ (s,z) und die lokale Inhomogenität y (s,z) berechnet wird.

Bei der Endauswertung wird erfindungsgemäß berücksichtigt, daß die Inhomogenitäten γ (s,z) auf der erfindungsgemäßen spektralen Basis der zonalen Nullprozentreferenzen H (0,z) innerhalb der Druckplatte sogenannte Pseudonullprozentreferenzen H^{*} (s,z) definiert. Diese Pseudonullprozentreferenzen H^{*} geben an, wie die Druckplatte 2 ohne Sujet aussehen würde, wenn die Remission sujetfreier Flächen innerhalb der Druckplatte 2 skaliert aus der Nullprozentremission des Druckplattenrandes hervorgehen würde. Aus der Bestimmung der sujetfreien sogenannten Nullprozentplatte können dann die vorliegenden Inhomogenitäten lokal erkannt werden.

Um ein besonders gesichertes Meßergebnis zu erhalten, kann nach einer Weiterbildung vorgesehen sein, daß die so ermittelte Nullprozentplatte noch einer Glättung, oder Gewichtung oder Bewertung unterzogen wird, das heißt, die lokal ermittelten Inhomogenitäten werden mit benachbarten Inhomogenitäten verglichen und sprunghafte Änderungen werden verringert. Zu dieser Glättung können unterschiedliche, an sich bekannte Verfahren der Mathematik eingesetzt werden.

Die Glättung kann gewichtet in der Weise durchgeführt werden, daß die Signale eines Meßortes (s,z) dann eine hohe Gewichtung erfahren, wenn die an dieser Stelle (s,z) zunächst ermittelte Flächendeckung niedrig ist, da gerade dort die Inhomogenität der sujetfreien Fläche besser erfaßbar ist.

Kommt -gemäß einem anderen Ausführungsbeispiel- ein Meßkopf 10 gemäß Figur 7 (Drei-Filter-Meßkopf) zum Einsatz, so ist es möglich, nicht nur die Inhomogenität von Nullprozentflächen, sondern auch von Volltonflächen zu berücksichtigen. Allerdings ist insbesondere der Einfluß der Inhomogenität von Volltonflächen gegenüber der Inhomogenität von Nullprozentflächen auf das Meßergebnis wesentlich kleiner.

Erweitert man das Zweifiltermodell um ein weiteres Filter, so hat man für das Signalmodell eine Freiheit mehr (neben der Flächendeckung fₒ und der Inhomogenität y) mit der man das tatsächlich vorhandene Remissions-Spektrum eines Meßfeldes durch bekannte Referenz-Remissionen nachbilden kann. Das Signalmodell sieht dann wie folgt aus: Damit ist eine Skalierung in der Art von Inhomogenitäten nicht nur bei einer Nullprozentfläche (mit γ bezeichnet), sondern auch bei Volltonflächen (mit S bezeichnet) einführbar.

Es ergibt sich dann: oder als dreidimensionaler Vektor geschrieben: Hierbei gilt:

Damit werden also spektrale Veränderungen in allen signalbestimmenden Größen in erster Näherung erfaßt und nicht nur wie in dem ausführlicher beschriebenen Signalmodell bei der Nullprozentremission.

Die Figur 11 zeigt die spektrale Remission einer Volltonfläche V sowie einer Nullprozentfläche H. Deutlich ist erkennbar, daß aufgrund der farbigen (blauen) Volltonfläche ein spektraler Verlauf besteht. Die nichtdruckende Nullprozentfläche H (0%) hingegen (dunkelgrau) hat ein nahezu gleichmäßiges Spektrum. Ferner sind Remissionen von Flächendeckungen von 4,10 und 20% eingetragen. Je größer die Flächendekkung wird, um so stärker wird der kurvenförmige Verlauf der Volltonfläche V (100%) angenommen.

Nach einer anderen Weiterbildung der Erfindung besteht auch die Möglichkeit anstelle von Filtern die Messung der Remission spektroskopisch vorzunehmen, zum Beispiel mit einem Spektralfotometer, das den sichtbaren Bereich des Lichts zum Beispiel in 32 Intervalle a 10nm zerlegt. Mit einem nachgeschalteten Rechner können dann benachbarte Wellenlängenintervalle zu einer optimalen Zwei-Filter-Kombination oder aber auch zu einer Drei-Filter-Kombination zusammengefaßt werden.

## Patentansprüche

1. Verfahren zur Ermittlung der Flächendeckung einer druckenden Vorlage, insbesondere einer Druckform einer Druckmaschine, vorzugsweise einer Offset-Druckmaschine, wobei durch optische Abtastung der Vorlage die örtliche Remission eines erfaßten Meßfeldes ermittelt wird, die druckenden Flächen gegenüber den nichtdruckenden Flächen der Vorlage unterschiedliche Farbe (Farbunterschied) aufweisen und die Vorlage eine von der Flächendeckung unabhängige, ortsabhängige, das Meßergebnis der Abtastung beeinflussende Inhomogenität aufweist, dadurch gekennzeichnet, daß von jedem Meßfeld (12) mindestens zwei entsprechend dem Farbunterschied spektral voneinander abweichende Remissionswerte ermittelt werden und daß die beiden Remissionswerte zur Separierung eines durch die Flächendeckung (f_{D}) beeinflußten und eines durch die Inhomogenität (y) beeinflußten Anteils des Meßergebnisses ausgewertet werden.

2. Verfahren nach Anspruch 1, dadurch gekennzeichnet, daß zur Auswertung die Remission jedes Meßfelds (12) aus folgenden Anteilen zusammengesetzt wird:
- der Remission der Volltonfläche (V) gewichtet mit der zugehörigen Flächendeckung (f_{D}) und
- der Remission der freien, also nichtdruckenden beziehungsweise druckfreien sogenannten Nullprozentfläche (H) gewichtet mit dem restlichen Flächenanteil (1 - f_{D}) und gewichtet mit einem Faktor, der die Inhomogenität (y) beschreibt.

3. Verfahren nach Anspruch 1 oder 2, dadurch gekennzeichnet, daß sich das bei der optischen Abtastung ermittelte Meßergebnis zusammensetzt aus:
- wobei S ein dem Meßergebnis entsprechendes Signal,
- V ein der Volltonfläche entsprechendes Signal
- fo die Flächendeckung
- y die Inhomogenität und
- H ein der Nullprozentfläche entsprechendes Signal ist.

4. Verfahren nach Anspruch 1, dadurch gekennzeichnet, daß ein zusätzlicher, dritter, spektral abweichender Remissionswert von jedem Meßfeld (12) ermittelt wird, der eine örtliche Änderung der Remission einer druckenden, also Druckfarbe führenden beziehungsweise bedruckten Fläche, insbesondere Volltonfläche, berücksichtigt.

5. Verfahren nach Anspruch 4, dadurch gekennzeichnet, daß sich das bei der optischen Abtastung ermittelte Meßergebnis zusammensetzt aus:
- wobei S ein dem Meßergebnis entsprechendes Signal,
- V ein der Volltonfläche entsprechendes Signal
- fₒ die Flächendeckung
- y die Inhomogenität der Nullprozentfläche
- S die Inhomogenität der Volltonfläche
- H ein der Nullprozentfläche entsprechendes Signal ist.

6. Verfahren nach mindestens einem der vorhergehenden Ansprüche, dadurch gekennzeichnet, daß die Flächendeckung (f_{D}) zonal bestimmt wird und daß aus den zonalen Flächendeckungswerten Farbvoreinstellwerte für Farbdosierzonen eines Farbwerks der Druckmaschine ermittelt werden.

7. Verfahren nach mindestens einem der vorhergehenden Ansprüche, dadurch gekennzeichnet, daß bei Vorlagen mit global hoher Flächendeckung (f_{D}) das Meßergebnis einer spektral unabhängigen optischen Erfassung der Flächendeckung, das heißt, die Messung mittels der an sich bekannten Ein-Filter Methode mit berücksichtigt wird.

8. Verfahren nach mindestens einem der vorhergehenden Ansprüche, dadurch gekennzeichnet, daß zur Bestimmung der Inhomogenität (y) eines Meßfelds (12) die Inhomogenitäten benachbarter Meßfelder (12) zur Glättung herangezogen werden.

9. Verfahren nach mindestens einem der vorhergehenden Ansprüche, dadurch gekennzeichnet, daß für eine Bestimmung der lokalen Flächendeckung (f_{D}) Pseudonullprozentreferenzen gebildet und durch Glättung, Gewichtung, oder Bewertung den ermittelten Inhomogenitäten benachbarter Meßfelder angeglichen werden.

10. Vorrichtung zur Ermittlung der Flächendeckung von Vorlagen, insbesondere von Druckformen einer Druckmaschine, vorzugsweise zur Durchführung des Verfahrens nach einem oder mehreren der vorhergehenden Ansprüche, gekennzeichnet durch mindestens einen, die Vorlage optisch abtastenden Meßkopf (10), der einen spektral arbeitenden Remissions-Lichtempfänger (17) aufweist, so daß aufgrund unterschiedlicher spektraler Auswertung von jedem optisch abgetasteten Meßfeld (12) mehrere, spektral unterschiedliche Meßergebnisse ermittelbar sind.

11. Vorrichtung nach Anspruch 10, gekennzeichnet durch eine Filteranordnung (Filter 30,31) zur Durchführung der unterschiedlichen spektralen Auswertung.

12. Vorrichtung nach Anspruch 10 oder 11, gekennzeichnet durch eine spektral unterschiedliches Licht aussendende Beleuchtungseinrichtung zur Durchführung der spektralen Auswertung.

13. Vorrichtung nach mindestens einem der vorhergehenden Ansprüche 10 bis 12, dadurch gekennzeichnet, daß der Remissions-Lichtempfänger spektral unterschiedlich empfindliche Empfangselemente, insbesondere Fotodioden, zur Durchführung der spektralen Auswertung aufweist.

14. Vorrichtung nach mindestens einem der vorhergehenden Ansprüche 10 bis 13, dadurch gekennzeichnet, daß der Remissions-Lichtempfänger (17) mindestens eine Fotodiode (24,25,26) aufweist.

15. Vorrichtung nach mindestens einem der vorhergehenden Ansprüche 10 bis 14, dadurch gekennzeichnet, daß der Meßkopf (10) einen Strahlteiler (27) aufweist, der die Remission einer ersten Fotodiode (24) direkt und einer zweiten Fotodiode (25) über ein die Filteranordnung bildendes Filter (30) zuleitet, oder die Remission einer ersten Fotodiode (24) über ein Filter und einer zweiten Fotodiode (25) über ein weiteres Filter (30) zuleitet, wobei die beiden Filter eine spektral unterschiedliche Charakteristik aufweisen und die Filteranordnung bilden.

16. Vorrichtung nach mindestens einem der vorhergehenden Ansprüche 10 bis 15, dadurch gekennzeichnet, daß der Meßkopf (10) einen weiteren Strahlteiler (28) aufweist, der die Remission einer dritten Fotodiode (26) über ein weiteres spektral unterschiedliches Filter (31) zuleitet.

17. Vorrichtung nach mindestens einem der vorhergehenden Ansprüche 10 bis 16, dadurch gekennzeichnet, daß mehrere Meßköpfe (10) nebeneinander angeordnet sind und daß die Meßköpfe (10) relativ zur Vorlage verfahrbar sind.

18. Vorrichtung nach mindestens einem der vorhergehenden Ansprüche 10 bis 17, dadurch gekennzeichnet, daß die Meßköpfe (10) in Druckrichtung der Druckform verfahrbar sind.

19. Vorrichtung nach mindestens einem der vorhergehenden Ansprüche 10 bis 18, dadurch gekennzeichnet, daß die Meßköpfe (10) quer zur Druckrichtung der Druckform verfahrbar sind.

20. Vorrichtung nach mindestens einem der vorhergehenden Ansprüche 10 bis 19, dadurch gekennzeichnet, daß das beziehungsweise die Filter (30,31) als Kantenfilter oder Tristimulus-Filter ausgebildet ist beziehungsweise sind.

21. Vorrichtung nach mindestens einem der vorhergehenden Ansprüche 10 bis 20, dadurch gekennzeichnet, daß eine Filterung durch eine spektroskopische Erfassung der Remission, vorzugsweise mittels eines Spektralfotometers und mit einem nachgeschalteten Rechner durch Zusammenfassung und Gewichtung benachbarter Wellenlängenintervalle vorgenommen wird.

## Claims

1. Process for determining the surface coverage of a printing original, especially of a printing forme of a printing machine, preferably an offset printing machine, in which the spatial reflectance of a registered measurement field is determined by optical scanning of the original, the printing surfaces exhibit differing colour (colour difference) in relation to the non-printing surfaces of the original and the original exhibits an inhomogeneity which is independent of the surface coverage, which is space-dependent and which influences the measurement result of the scanning, characterised in that of each measurement field (12) at least two reflectance values deviating from one another spectrally in accordance with the colour difference are determined, and in that the two reflectance values are evaluated for the separation of a component of the measurement result which is influenced by the surface coverage (f_{D}) and a component of the measurement result which is influenced by the inhomogeneity (y).

2. Process according to Claim 1, characterised in that for evaluation the reflectance of each measurement field (12) is composed of the following components:
- the reflectance of the full-tone surface (V) weighted by the pertinent surface coverage (f_{D}) and
- the reflectance of the free, i.e. non-printing or print-free so called zero percent surface (H) weighted by the remaining surface component (1 - f_{D}) and weighted by a factor which describes the homogeneity (y).

3. Process according to Claim 1 or 2, characterised in that the measurement result determined in the course of the optical scanning is composed of:
- where S is a signal corresponding to the measurement result,
- V is a signal corresponding to the full-tone surface
- fₒ is the surface coverage
- y is the inhomogeneity, and
- H is a signal corresponding to the zero percent surface.

4. Process according to Claim 1, characterised in that an additional, third, spectrally deviating reflectance value of each measurement field (12) is determined, which takes into account a spatial change of the reflectance of a printing surface, i.e. a surface carrying printing ink or a printed surface, especially a full-tone surface.

5. Process according to Claim 4, characterised in that the measurement result determined in the course of the optical scanning is composed of:
- where S is a signal corresponding to a measurement result,
- V is a signal corresponding to the full-tone surface,
- fo is the surface coverage
- is the inhomogeneity of the zero percent surface
- is the inhomogeneity of the full-tone surface
- H is a signal corresponding to the zero percent surface.

6. Process according to at least one of the preceding claims, characterised in that the surface coverage (f_{D}) is determined zonally, and in that ink preset values for ink metering zones of an inking device of the printing machine are determined from the zonal surface coverage values.

7. Process according to at least one of the preceding claims, characterised in that in the case of originals with a globally high surface coverage (f_{D}) the measurement result of a spectrally independent optical detection of the surface coverage, i.e. the measurement by means of the single filter method known per se, is also taken into consideration.

8. Process according to at least one of the preceding claims, characterised in that to determine the inhomogeneity (y) of a measurement field (12) the inhomogeneities of adjacent measurement fields (12) are utilised for smoothing.

9. Process according to at least one of the preceding claims, characterised in that for a determination of the local surface coverage (f_{D}) pseudo zero percent references are formed, and are adapted by smoothing, weighting or evaluation, to the determined inhomogeneities of adjacent measurement fields.

10. Device for determining the surface coverage of originals, especially of printing forms of a printing machine, preferably for carrying out the process according to one or more of the preceding claims, characterised by at least one measuring head (10), which optically scans the original and which exhibits a spectrally operating reflectance light receiver (17), so that a plurality of spectrally differing measurement results can be determined on account of differing spectral evaluation of each optically scanned measurement field (12).

11. Device according to Claim 10, characterised by a filter arrangement (filters 30, 31) for carrying out the differing spectral evaluation.

12. Device according to Claim 10 or 11, characterised by an illumination device, emitting spectrally differing light, for carrying out the spectral evaluation.

13. Device according to at least one of the preceding Claims 10 to 12, characterised in that the reflectance light receiver exhibits reception elements of spectrally differing sensitivity, especially photodiodes, for carrying out the spectral evaluation.

14. Device according to at least one of the preceding Claims 10 to 13, characterised in that the reflectance light receiver (17) exhibits at least one photodiode (24, 25, 26).

15. Device according to at least one of the preceding Claims 10 to 14, characterised in that the measuring head (10) exhibits a beam splitter (27), which passes the reflectance directly to a first photodiode (24) and to a second photodiode (25) via a filter (30) forming the filter arrangement, or passes the reflectance to a first photodiode (24) via a filter and to a second photodiode (25) via a further filter (30), the two filters exhibiting a spectrally differing characteristic and forming the filter arrangement.

16. Device according to at least one of the preceding Claims 10 to 15, characterised in that the measuring head (10) exhibits a further beam splitter (28) which passes the reflectance to a third photodiode (26) via a further spectrally differing filter (31).

17. Device according to at least one of the preceding Claims 10 to 16, characterised in that a plurality of measuring heads (10) are disposed side by side, and in that the measuring heads (10) are displaceable relative to the original.

18. Device according to at least one of the preceding Claims 10 to 17, characterised in that the measuring heads (10) are displaceable in the printing direction of the printing forme.

19. Device according to at least one of the preceding Claims 10 to 18, characterised in that the measuring heads (10) are displaceable transverse to the printing direction of the printing forme.

20. Device according to at least one of the preceding Claims 10 to 19, characterised in that the filter or filters (30, 31) is or are designed as cut-off filters or tristimulus filters.

21. Device according to at least one of the preceding Claims 10 to 20, characterised in that a filtering is carried out by a spectroscopic registration of the reflectance, preferably by means of a spectrophotometer and with a downstream computer, by combination and weighting of adjacent wavelength ranges.

## Revendications

1. Procédé pour déterminer le recouvrement superficiel d'un modèle imprimant, notamment d'une planche d'impression d'une machine d'impression, de préférence d'une machine d'impression offset, procédé selon lequel, par analyse optique du modèle, la réflexion locale d'un champ de mesure capté est déterminée, les surfaces imprimantes ont une couleur différente (différence de couleur) des surfaces non imprimantes du modèle et le modèle comporte un défaut d'homogénéité indépendant du recouvrement de surface, dépendant de sa position et qui influence le résultat de mesure de l'analyse, caractérisé en ce qu'on détermine pour chaque champ de mesure (12) au moins deux valeurs de réflexion différant spectralement l'une de l'autre en correspondance à la différence de couleurs et en ce que les deux valeurs de réflexion sont interprétées en vue d'une séparation d'une partie du résultat de mesure influencée par le recouvrement superficiel (f_{D}) d'une partie du résultat de mesure influencée par le défaut d'homogénéité (y).

2. Procédé selon la revendication 1, caractérisé en ce que, pour l'interprétation, la réflexion de chaque champ de mesure (12) soit composée des parties suivantes :
- la réflexion de la surface de teinte homogène (V) pondérée par le recouvrement superficiel (f_{D}) associé et
- la réflexion de la surface dite de pourcentage nul (H), neutre, c'est-à-dire non imprimante ou exempte d'impression et qui est pondérée par la partie superficielle restante (1 - f_{D}) du champ de mesure et qui est également pondérée par un facteur qui définit le défaut d'homogénéité (y).

3. Procédé selon une des revendications 1 ou 2, caractérisé en ce que le résultat de mesure obtenu lors de l'analyse optique est défini par l'équation suivante : où
- S représente un signal correspondant au résultat de mesure,
- V représente un signal correspondant à la densité de teinte homogène,
- fₒ représente le recouvrement superficiel,
- y représente le défaut d'homogénéité, et
- H représente un signal correspondant à la surface de pourcentage nul.

4. Procédé selon la revendication 1, caractérisé en ce qu'une troisième valeur additionnelle de réflexion spectralement différente est déterminée pour chaque champ de mesure (12) et elle tient compte d'une modification locale de la réflexion d'une surface imprimante, c'est-à-dire une surface imprimée ou imprimant une couleur d'impression, notamment une surface de teinte homogène.

5. Procédé selon la revendication 4, caractérisé en ce que le résultat de mesure obtenu lors de l'analyse optique est défini par l'équation : où :
- S représente un signal correspondant au résultat de mesure,
- V représente un signal correspondant à la surface de teinte homogène,
- fₒ représente le recouvrement superficiel,
- y représente le défaut d'homogénéité de la surface de pourcentage nul,
- représente le défaut d'homogénéité de la surface de teinte homogène,
- H représente un signal correspondant à la surface de pourcentage nul.

6. Procédé selon au moins une des revendications précédentes, caractérisé en ce que le recouvrement superficiel (f_{D}) est déterminé de façon zonale et en ce que, à partir des valeurs zonales de recouvrement superficiel, des valeurs de préréglage de couleurs sont déterminées pour des zones de dosage de couleurs d'un mécanisme imprimeur de la machine d'impression.

7. Procédé selon au moins une des revendications précédentes, caractérisé en ce que, dans le cas de modèles ayant un grand recouvrement superficiel global (f_{D}), on prendra en considération le résultat de mesure d'une analyse optique, spectralement indépendante, du recouvrement superficiel, c'est-à-dire de la mesure faite au moyen de la méthode à un seul filtre intrinsèquement connue.

8. Procédé selon au moins une des revendications précédentes, caractérisé en ce que, pour une détermination du défaut d'homogénéité (y) d'un champ de mesure (12), on tiendra compte des défauts d'homogénéité de champs de mesure adjacents (12) pour une uniformisation.

9. Procédé selon au moins une des revendications précédentes, caractérisé en ce que, pour une détermination du recouvrement superficiel local (f_{D}), des références de pourcentage pseudo-nul sont établies et elles sont adaptées, par uniformisation, pondération ou estimation, aux défauts d'homogénéité obtenus pour des champs de mesure adjacents.

10. Dispositif pour déterminer le recouvrement superficiel de modèles, notamment de planches d'impression d'une machine d'impression, de préférence pour la mise en oeuvre du procédé selon une ou plusieurs des revendications précédentes, caractérisé en ce qu'il comporte au moins une tête de mesure (10), effectuant une analyse optique du modèle et comportant un récepteur de lumière de réflexion (17) opérant spectralement, de telle sorte que, sur la base d'estimations spectrales différentes de chaque champ de mesure (12) analysé optiquement, spectralement différentes.

11. Dispositif selon la revendication 10, caractérisé en ce qu'il est prévu un ensemble de filtres (filtres 30, 31) pour effectuer les estimations spectrales différentes.

12. Dispositif selon la revendication 10 ou 11, caractérisé en ce qu'il est prévu un dispositif d'éclairage émettant une lumière spectralement différente pour effectuer l'estimation spectrale.

13. Dispositif selon au moins une des revendications précédentes 10 à 12, caractérisé en ce que le récepteur de lumière de réflexion comprend des éléments récepteurs ayant spectralement des sensibilités différentes, notamment des photodiodes, pour effectuer l'estimation spectrale.

14. Dispositif selon au moins une des revendications précédentes 10 à 13, caractérisé en ce que le récepteur de lumière de réflexion (17) comporte au moins une photodiode (24, 25, 26).

15. Dispositif selon au moins une des revendications précédentes 10 à 14, caractérisé en ce que la tête de mesure (10) comporte un diviseur de rayonnement (27), qui transmet directement la réflexion d'une première photodiode (24), et la réflexion d'une seconde photodiode (25) par l'intermédiaire d'un filtre (30) de l'ensemble de filtrage, ou bien qui transmet la réflexion d'une première photodiode (24) par l'intermédiaire d'un filtre et la réflexion d'une seconde photodiode (25) par l'intermédiaire d'un autre filtre (30), les deux filtres ayant des caractéristiques spectralement différentes et formant ledit ensemble de filtrage.

16. Dispositif selon au moins une des revendications précédentes 10 à 15, caractérisé en ce que la tête de mesure (10) comporte un autre diviseur de rayonnement (28), qui transmet la réflexion d'une troisième photodiode (26) par l'intermédiaire d'un autre filtre spectralement différent (31).

17. Dispositif selon au moins une des revendications précédentes 10 à 16, caractérisé en ce que plusieurs têtes de mesure (10) sont disposées l'une à côté de l'autre et en ce que les têtes de mesure (10) sont déplaçables par rapport au modèle.

18. Dispositif selon au moins une des revendications précédentes 10 à 17, caractérisé en ce que les têtes de mesure (10) sont déplaçables dans la direction d'impression de la planche d'impression.

19. Dispositif selon au moins une des revendications précédentes 10 à 18, caractérisé en ce que les têtes de mesure (10) sont déplaçables perpendiculairement à la direction d'impression de la planche d'impression.

20. Dispositif selon au moins une des revendications précédentes 10 à 19, caractérisé en ce que le ou les filtres (30, 31) est ou sont agencés comme des filtres à arêtes ou des filtres "tristimuli".

21. Dispositif selon au moins une des revendications précédentes 10 à 20, caractérisé en ce qu'un filtrage est effectué par captage spectroscopique de la réflexion, de préférence au moyen d'un spectrophotomètre et avec un ordinateur associé, par combinaison et pondération d'intervalles de longueur d'ondes adjacents.
